# EUROPÄISCHE PATENTSCHRIFT

(11) **EP 0 680 775 B1**
(45) Veröffentlichungstag und Bekanntmachung des Hinweises auf die Patenterteilung: **01.12.1999**
(21) Anmeldenummer: 95106659.6
(22) Anmeldetag: 03.05.1995
(51) Int. Cl.: A63C 9/08, A63C 9/086

(54) **Snowboardbindung und Snowboardstiefel**
Snowboard binding and snowboard boot
Fixation de sécurité et chaussure pour surf de neige

(30) Priorität: 06.05.1994 DE 4416189; 10.05.1994 DE 4416531
(43) Veröffentlichungstag der Anmeldung: 08.11.1995
(62) Teilanmeldung aus: 97122572.7
(73) Patentinhaber: F2 International Gesellschaft m.b.H., A-4560 Kirchdorf/Krems (AT)
(72) Erfinder: Ratzek, Thomas, D-83026 Rosenheim (DE); Niedermeier, Christian, D-83135 Schechen (DE)
(74) Vertreter: von Bülow, Tam, Dr.

(56) Entgegenhaltungen:
- EP-A- 0 343 302
- CH-A- 682 133
- DE-A- 2 511 332
- DE-U- 8 801 972
- US-A- 4 640 026

## Beschreibung

Die Erfindung bezieht sich auf eine Snowboardbindung mit Snowboardstiefel gemäß dem Oberbegriff des Patentanspruches 1. Eine derartige Bindung wurde auf der ISPO in München am 24.02.1994 öffentlich ausgestellt. Diese Bindung hatte einen fest mit dem Snowboard verbundenen Frontbügel, der den vorderteil der Stiefelsohle übergriff und damit feierte. Durch den fersenseitigen Teil der Stiefelsohle war ein quer zur Stiefellängsachse verlaufender Bolzen eingesteckt, der beidseitig um etwa 5 bis 10 mm aus der Stiefelsohle herausragte. Ein fest mit dem Snowboard zu verschraubendes Fersenelement bestand aus zwei parallel zueinander verlaufenden und senkrecht von der Snowboardoberfläche abstehenden Seitenwangen, die ein senkrecht verlaufendes Langloch aufwiesen, in das der seitlich aus dem Schuh herausstehende Teil des Bolzens eingeführt werden konnte. Eine Rastvorrichtung an den Seitenwangen hatte die Form eines Hakens, der beim Einführen der Bolzen in die Langlöcher zurückgedrückt wurde und diese damit öffnete, während er bei vollständig in den Länglöchern aufgenommenen Bolzenteilen durch Federkraft in eine Verriegelungsstellung schnappte und damit die Bolzen arretierte. Zum Öffnen der Bindung mußte ein Hebel an einer der Seitenwangen betätigt werden, wodurch die Bügel in die Öffnungsstellung gebracht wurden und der Fersenteil des Schuhs aus der Bindung entnommen werden konnte. Diese auf der ISPO ausgestellte Bindung ist auch in der nachveröffentlichten DE 43 11 630 A1 beschrieben.

Die US 4,640,026 zeigt eine Skibindung mit herkömmlichen Bindungsbacken. Die Bindung weist eine erste auf einem Ski befestigte Bindungsbacke auf, die mit einem schwenkbar im Fersenbereich eines Stiefels angebrachten Bindungselement zusammenwirkt, das bei geschlossener Bindung in die Backe einrastet und durch einen in die Stiefelsohle integrierten federbelasteten Stift arretiert wird. Über einen ebenfalls in den Stiefel integrierten Elektromagneten, der durch elektrische Signale ansteuerbar ist, die von am Stiefel angebrachten Kraftaufnehmern geliefert werden, wird der Stift verschoben und die Bindung automatisch öffnet, sobald vorgegebene Kräfte überschritten werden.

Die AT-PS 351 419 zeigt eine Skibindung mit einer den Stiefel des Fahrers nahezu vollständig umhüllenden, aufklappbaren Schale, die fest an der Oberfläche des Skis befestigt ist. Ein den Vorderfuß und ein die Vorderseite des Schienbeines abdeckendes Schalenteil sind schwenkbar an der vorderen Spitze der Schale angelenkt und können zwischen einer Öffnungs- bzw. Einstiegsstellung und einer Schließstellung verschwenkt werden. In der Schließstellung werden diese beiden genannten Schalenteile durch federvorgespannte Rastzapfen an den feststehenden Schalenteilen verriegelt. Die federvorgespannten Bolzen können durch Seilzüge in eine Entriegelungsstellung gebracht werden, um ein Auslösen der Bindung bei Überlastung oder ein Öffnen der Bindung zum Aussteigen zu gestatten. Im letzteren Fall kann der Fahrer die Seilzüge durch einen am feststehenden Schalenteil angebrachten Hebel betätigen. Es handelt sich hierbei also um eine Schalenbindung, die die Verwendung von sehr weichen und damit bequemen Skistiefeln ermöglichen soll.

Die DE 25 56 817 A1 zeigt eine Skibindung mit einer Bindungsplatte, die durch federvorgespannte Seilzüge an der Oberfläche des Skis befestigt ist. Bei Überschreiten einer Auslösekraft kann sich diese Platte um eine durch die Länge der Seilzüge vorgegebene Distanz von der Oberfläche des Skis entfernen. In der Sohle des Skistiefels ist eine Ausnehmung für diese Platte vorgesehen. Im Inneren der Platte ist ein Rastmechanismus vorhanden, der eine Verriegelung der Platte in der Ausnehmung der Skistiefelsohle ermöglicht. Im Falle einer Auslösung der Bindung bei Überlastung löst sich also der Stiefel samt Platte vom Ski, allerdings nur soweit, wie es die Seilzüge erlauben. Zum Öffnen, d.h. Aussteigen muß der Stiefel von der Platte gelöst werden. Hierzu ist an der Platte ein Entriegelungsmechanismus vorgesehen, der vom Fahrer von Hand oder mit dem Skistock betätigt werden kann.

Eine weitere sogenannte "Step-in"-Bindung bei der der Fahrer beim Einsteigen in die Bindung keine Verriegelungselemente von Hand betätigen muß, ist in der DE 41 06 401 A1 beschrieben. Der Stiefel wird durch zwei übliche Bügel, d.h. einen Front- und einen Fersenbügel gehalten. Der Fersenbügel ist allerdings an einem Auftrittselement angelenkt, das seinerseits schwenkbar an fest mit dem Snowboard verbundenen Bindungsteilen befestigt ist. Hieran ist auch ein Verriegelungsmechanismus befestigt, der bei vollständig niedergedrücktem Auftrittselement dieses ergreift und in seiner Position verriegelt hält. Zum Öffnen der Bindung muß sich der Fahrer bücken und diesen Verriegelungsmechanismus von Hand betätigen, um die Bindung zu öffnen. Falls sich unter der Schuhsohle Schnee oder Eis befindet, ist auch ein Verriegeln des Auftrittselementes nicht sichergestellt, da zuerst dieser Schnee oder das Eis zur Auflage auf die Bindung käme, bevor das Auftrittselement vollständig niedergedrückt ist. Damit ist diese Bindung nur bedingt funktionsfähig.

Die DE 25 11 332 A1 zeigt eine Skibindung, bei der ebenfalls ein Teil der Bindung in der Ferse des Skistiefels integriert ist. Zwei federvorgespannte Bolzen mit Kugelkopf ragen seitlich aus dem Fersenteil der Stiefelsohle heraus und rasten in Gegenaufnahmen, die seitlich der Stiefelsohle auf dem Ski fest angebracht sind, ein. Hierbei handelt es sich um eine selbstauslösende Sicherheitsbindung, die dann öffnet, wenn eine vorbestimmte Kraft überschritten wird. Diese Kraft wird durch die die beiden Bolzen nach außen drückende Feder bestimmt, sowie durch die Form der Kugelköpfe dieser Bolzen und die Form der Aufnahme für diese Kugelköpfe.

Das reguläre Öffnen der Bindung erfolgt an dem die Stiefelspitze haltenden Vorderbacken, während die Fersenbefestigung nur dadurch zu öffnen ist, daß die Federkraft durch Aufkanten des Stiefels überwunden wird. Für Notfälle, bei denen der Fahrer verletzt sein sollte, ist noch vorgesehen, daß die die Kugelköpfe der Bolzen aufnehmenden Elemente gedreht werden können, so daß eine darin vorhandene Rille gestattet, daß der Stiefel nach oben aus der Bindung gezogen werden kann.

Eine weitere Auslösebindung für Ski ist in der DE 22 00 056 A1 beschrieben. Auch dort ist ein quer durch die Stiefelsohle gesteckter Bolzen vorgesehen, der in einem hakenförmigen, federvorgespannten Verriegelungselement einrastet. Zum Öffnen der Bindung wird das gesamte Verriegelungselement in Skilängsrichtung nach hinten geschoben, was durch Betätigung eines am Ski angebrachten Hebels bewirkt wird.

Die DE 31 41 425 A1 zeigt eine Sicherheitsbindung für Ski, bei der ebenfalls federvorgespannte Zapfen am Stiefel und entsprechende Aufnahmevorrichtungen am Ski befestigt sind. Auch hier wird zum Öffnen der Bindung ein am Ski befestigter Mechanismus betätigt.

Schließlich zeigt die DE 28 09 018 A1 ein Skibindungssystem bestehend aus Skischuh und auslösenden Bindungsteilen, wobei an der Stiefelsohle eine seitlich über die Sohlenkontur herausragende Platte eingelassen ist oder zwei im Abstand zueinander befindliche Bolzen und am Ski Schwenkhaken vorgesehen sind, die diese Platte oder die beiden Bolzen seitlich übergreifen.

Bei Snowboardbindungen ist es seit langem ein Wunsch vieler Fahrer, eine sogenannte "Step-in"-Bindung zu haben, d.h. eine Bindung, in die man ähnlich wie bei Skibindungen einfach einsteigen kann, ohne daß sich der Fahrer dabei bücken muß, um Teile der Bindung wzb. Verriegelungsbügel zu betätigen. Andererseits sind selbstauslösende Bindungen bei Snowboards, die im Falle übermäßiger Krafteinwirkung auf den Fuß des Fahrers ein vollständiges Lösen des Schuhs vom Snowboard gestatten, noch problematisch, da trotz zahlreicher Vorschläge die sich hieraus ergebenden Sicherheitsprobleme für den Fahrer oder dritte Personen noch nicht zufriedenstellend gelöst sind. Schließlich stellt sich bei Snowboardbindungen noch das gravierende Platzproblem. Der Snowboardfahrer steht im wesentlichen quer zur Fahrtrichtung auf dem Snowboard, was in der Praxis bedeutet, daß der Winkel zwischen der Schuhlängsachse und der Snowboardlängsachse zwischen 45° und 90° beträgt, wobei manche Fahrer auch den hinteren Fuß sogar rückwärts zur Fahrtrichtung ausrichten, d.h. mit einem Winkel von über 90°. Da Snowboards und insbesondere die sogenannten Alpin-Bretter für Pistenfahrer immer schmaler werden, ragen Stiefelspitze und Ferse des Stiefels schon heute über die Kontur des Snowboards heraus. Grundsätzlich ist somit festzuhalten, daß eine Snowboardbindung nicht über die Stiefelspitze oder die Ferse des Stiefels herausragen darf, da dies dazu führen würde, daß herausragende Bindungsteile beim Aufkanten des Snowboards den Schnee berühren. Aus diesem Grunde sind die üblichen Skibindungen, die die "Step-in"-Funktion aufweisen, für Snowboards nicht geeignet.

Die eingangs genannte, auf der ISPO im Februar 1994 veröffentlichte "Step-in"-Bindung für Snowboards vermeidet diese Nachteile; allerdings läßt ihr Bedienkomfort noch Wünsche offen, da sich der Fahrer zum Öffnen der Bindung bücken muß, um einen unmittelbar auf der Brettoberfläche befindlichen Auslösehebel zu bedienen. Auch ist die Konstruktion dieses Auslösehebels technisch aufwendig und gewichtserhöhend. Dies läuft dem Trend zu möglichst leichten Snowboards und Snowboardbindungen entgegen.

Aufgabe der Erfindung ist es daher, die Snowboardbindung der eingangs genannten Art dahingehend zu verbessern, daß der Komfort der Bindung weiter verbessert wird und die Bindung trotzdem die Anforderungen an geringes Gewicht, Funktionssicherheit und möglichst geringe Kosten erfüllt.

Diese Aufgabe wird durch die im Patentanspruch 1 angegebenen Merkmale gelöst. Vorteilhafte Ausgestaltungen und Weiterbildungen der Erfindung sind den Unteransprüchen zu entnehmen.

Der wesentliche Grundgedanke der Erfindung liegt also darin, wesentliche Teile der Bindung und insbesondere die Verriegelungseinrichtung in den Snowboardstiefel zu verlegen, wodurch nicht nur der Comfort beim Aussteigen aus der Bindung wesentlich verbessert wird, daß sich der Fahrer nicht mehr bis zum Snowboard herunterbücken muß sondern auch folgende weitere Vorteile erreicht werden:
Die am Snowboard zu befestigenden Bindungsteile sind leicht und kostengünstig und gegen Vereisung unempfindlich. Die teureren und gegen Vereisung empfindlicheren Verriegelungsteile befinden sich im Inneren des Stiefels bzw. der Stiefelsohle, sind daher gegen Vereisung besser geschützt und können mit anderen Snowboards, die die gleichen Bindungsteile aufweisen, kombiniert werden. Ein wesentlicher Aspekt der Erfindung liegt darin, daß nicht nur das Einsteigen sondern auch das Aussteigen aus der Bindung wesentlich erleichtert ist, also auch die sog. "Step-out-Funktion" realisiert ist. Schließlich ist auch noch besonders hervorzuheben, daß die Bindung nach dem Öffnen automatisch in ihre Ausgangsstellung zurückgeht und ohne weitere aktive Mitwirkung des Fahrers für ein erneutes Einsteigen bereit ist. Diese Ausgangsstellung ist gleichbedeutend mit der Schließstellung, d.h. die Verriegelungselemente haben sowohl bei vollständig geöffneter als auch vollständig geschlossener Bindung dieselbe Ruhelage. Somit kann es in der Praxis nicht vorkommen, daß die Verriegelungseinrichtung in einer Position verbleibt, beispielsweise durch Vereisung, bei der die Bindung sich ungewollt öffnen würde.

Weitere Vorteile der Erfindung sind in der nachfolgenden Beschreibung erläutert.

Im folgenden wird die Erfindung anhand von Ausführungsbeispielen im Zusammenhang mit der Zeichnung ausführlicher erläutert. Es zeigt:
- Fig. 1: eine schematische Seitenansicht eines ersten Ausführungsbeispieles der Snowboardbindung und eines Snowboardstiefels bei noch nicht geschlossener Bindung;
- Fig. 2: eine Seitenansicht des Fersenteiles der Snowboardbindung gemäß Fig. 1 in fixiertem Zustand;
- Fig. 3: eine teilweise geschnittene Stirnansicht des am Snowboard zu befestigenden Teiles der Bindung;
- Fig. 3a: eine Draufsicht der Fig. 3;
- Fig. 4: eine geschnittene Draufsicht auf die im Fersenteil des Snowboardstiefels befindlichen Komponenten der Snowboardbindung nach dem ersten Ausfühuungsbeispiel der Erfindung;
- Fig. 5: eine teilweise aufgeschnittene Seitenansicht des Fersenteiles des Ausführungsbeispieles nach Fig. 4;
- Fig. 6: eine Ansicht ähnlich der Figur 4 für ein zweites Ausführungsbeispiel der Erfindung;
- Fig. 7: eine Ansicht ähnlich Fig. 4 für ein drittes Ausführungsbeispiel der Erfindung;
- Fig. 8: eine Ansicht ähnlich Fig. 4 für ein viertes Ausführungsbeispiel der Erfindung;
- Fig. 9: eine Ansicht ähnlich Fig. 4 für ein fünftes Ausführungsbeispiel der Erfindung;
- Fig. 10A: eine Seitenansicht eines Snowboard-Stiefels nach einem sechsten Ausführungsbeispiel der Erfindung;
- Fig. 10B: einen Querschnitt durch den Stiefel und einen Teilquerschnitt des dazugehörigen Bindungselementes des Ausführungsbeispiels der Fig. 10A;
- Fig. 11: eine geschnittene Draufsicht ähnlich Fig. 4 eines siebten Ausführungsbeispieles der Erfindung;
- Fig. 12: eine Seitenansicht der Bindung nach der Erfindung mit einem Stiefel und einem Bein eines Fahrers zur Verdeutlichung eines weiteren Aspektes der Erfindung; und
- Fig. 13: eine Seitenansicht der Bindung nach der Erfindung nach einer weiteren Variante.

Gleiche Bezugszeichen in einzelnen Figuren bezeichnen gleiche bzw. funktionell einander entsprechende Teile.

Obwohl die Erfindung in den meisten Ausführungsbeispielen (mit Ausnahme von Fig. 7) im Zusammenhang mit der Verwendung eines Frontbügels beschrieben wird, sei darauf hingewiesen, daß die Erfindung in allen Ausführungsbeispielen auch ohne weiteres ohne einen solchen Frontbügel arbeiten kann. In diesem Falle wird der schuhseitige Bindungsteil - wie im Zusammenhang mit Fig. 14 noch ausführlicher beschrieben wird - etwa in der Mitte des Schuhes angebracht und es wird durch Unterlagblöcke sichergestellt, daß die Sohlenspitze und die Ferse in korrekter Höhe gegenüber der Snowboard-Oberfläche stehen. In diesem Fall kann auch eine Bindungsgrundplatte fortgelassen werden. Falls allerdings die Fixierung des snowboard-seitigen Bindungsteiles am Snowboard in größerem Umfange veränderbar sein soll, beispielsweise zur Einstellung der Schrittweite zwischen beiden Bindungen und/oder des Drehwinkels der Bindung in Bezug auf die Längsachse des Snowboards, so wird man auch bei dieser Variante eine Grundplatte verwenden.

In Fig. 1 ist ein Snowboardstiefel 1 in Seitenansicht zu sehen, der kurz vor seiner Verriegelungsstellung mit einem am Snowboard -S- zu befestigenden Bindungselement 2 steht. Dieses Bindungselement 2 besteht aus einer Grundplatte 3, die am Snowboard zu befestigen ist, was auf mannigfaltige, bekannte Art geschehen kann. Wie bei sogenannten Plattenbindungen üblich, weist das Bindungselement einen Frontbügel 4 auf, die einen Sohlenvorsprung 5 des Snowboardstiefels 1 übergreift und damit das vordere Ende des Snowboardstiefels fixiert. Ein zweites Bindungselement 6, das hier als Fersenteil 6 des Snowboardstiefels 1 ausgebildet ist, enthält wesentliche Teile der Bindung, die mit einem am Bindungselement 2 angebrachten Fersenelement 7 zusammenwirken.

Grob skizziert hat dieses Fersenelement 7 zwei parallele, senkrecht zur Grundplatte 3 stehende Seitenwangen 7' und 7'', deren Abstand nur geringfügig größer ist als die Breite des Fersenteiles 6 des Snowboardstiefels 1. Beide Seitenwangen 7' und 7'' besitzen je eine Öffnung 8, in die jeweils ein federvorgespannter Zapfen 9, der seitlich aus dem Fersenteil 6 herausragt, einrasten kann.

Zur sicheren Fixierung des Snowboardstiefels ist es erforderlich, daß er mit einer Mindestkraft nach vorne gegen den Frontbügel 4 gedrückt wird. Dies bedingt also, daß der Abstand zwischen dem Frontbügel 4 und dem Zapfen 9 bzw. der diesen aufnehmenden Öffnung 8 eine bestimmte Maximallänge hat, um diese Kraft aufzubringen. Beim Einsteigen in die Bindung wird der Stiefel normalerweise mit abgesenkter Spitze und etwas angehobener Ferse nach vorne gegen den Frontbügel 4 geschoben, womit aber noch nicht die ausreichende Anpresskraft erzeugt wird. Damit wurden dann bei einem Absenken der Ferse die Zapfen 9 und die Öffnungen 8 noch nicht richtig ausgefluchtet sein. Um dies zu erreichen, ist an den Seitenwangen 7' und 7'' je eine abfallende Schräge 10 vorgesehen, die mit am Stiefel seitlich vorstehenden Vorsprüngen 11 zusammenwirken und beim Herunterdrücken der Ferse den Stiefel insgesamt nach vorne drücken. Der Abstand zwischen dem Zapfen 9 und dem Vorsprung 11 entspricht dabei genau dem Abstand zwischen der Öffnung 8 und der Schräge 10, so daß beim Niederdrücken der Ferse der federvorgespannte Zapfen 9 mit Sicherheit an der Öffnung 8 vorbeigeführt wird und dann in diese einrasten kann. Gleichzeitig wird die notwendige, den Stiefel nach vorne drückende Kraft erzeugt, die die Stiefelspitze ausreichend fest gegen den Frontbügel 4 drückt.

Wenn die Zapfen 9 in die Öffnungen 8 eingerastet sind, ist der Stiefel fest an dem Snowboard fixiert und kann sich unfreiwillig nicht mehr lösen. Zum Öffnen der Bindung werden bei diesem Ausführungsbeispiel die beiden Zapfen 9 aufeinander zu nach innen gedrückt oder gezogen, so daß sie aus den Öffnungen 8 freikommen, worauf der Schuh zunächst an der Ferse angehoben und dann aus der Bindung entnommen werden kann. Um die Zapfen 9 in der beschriebenen Weise zu verschieben, ist ein Seil 12 vorgesehen, das an der Rückseite des Stiefels 1 zum Schaft hochgeführt ist und dort mit einem Riemen 13 gehalten ist. Am Ende des Seils 12 ist eine Griffschlaufe 14 angebracht. Wird an dem Seil 12 gezogen, so werden, wie im Zusammenhang mit der nachfolgenden Beschreibung deutlicher wird, die beiden Bolzen 9 nach innen gezogen, wodurch die Bindung geöffnet wird.

Eine Besonderheit der Erfindung liegt also darin, daß das Öffnen bzw. Entriegeln der Bindung am Stiefel erfolgt und nicht - wie bei den bisher bekannten Snowboard- oder Ski-Bindungen - an dem Teil der Bindung, der mit dem Snowboard oder dem Ski fixiert ist. Dies hat unter anderem den Vorteil, daß der Fahrer sich nicht bis zur Bindung herunterbücken muß oder - wie bei den meisten Ski-Bindungen - beim Snowboardfahren ohnehin nicht vorhandenen Skistöcke zur Hilfe nehmen muß. Der Fahrer kann hier nach Wunsch auch des Seils 12 beliebig verlängern, beispielsweise bis zur Höhe des Gürtels. Ein weiterer Vorteil liegt darin, daß wesentliche Komponenten der Bindung im Stiefel integriert sind. Damit kann das mit dem Snowboard ständig verbundene Bindungselement 2 sehr einfach ausgestaltet sein und damit auch sehr kostengünstig, so daß ein Fahrer, der mehrere Snowboards besitzt, nur einmal die teureren Bindungsteile zusammen mit dem Stiefel kaufen muß, während für alle Snowboards nur das preisgünstigere Bindungselement 2 gekauft werden muß.

Weiter ist zu betonen, daß der Fersenteil 6, der wesentliche Komponenten der Bindung enthält, auch als separates Teil hergestellt und nachträglich an einen Stiefel angeschraubt, angeklebt oder in sonstiger Weise an ihm befestigt werden kann.

Fig. 2 zeigt eine Seitenansicht der fersenseitigen Komponenten der Bindung im verriegelten Zustand, bei dem also der Zapfen 9 in die Öffnung 8 eingerastet ist. Hier ist auch deutlich die Wirkung der Schräge 10 und des Vorsprunges 11 zu sehen, die in ihrem Zusammenwirken den Stiefel beim Niederdrücken der Ferse so führen, daß der Zapfen 9 und die Öffnung 8 zueinander ausgerichtet sind. Aus Fig. 2 ist besser zu erkennen, daß die Seitenwange 7 an einem an der Grundplatte 3 fixierten Halteblock 15 verschieblich geführt ist, wodurch die Bindung insgesamt an die Schuhgröße angepaßt werden kann. Zum Verschieben der Seitenwangen ist eine Einstellschraube 16 vorgesehen.

Die Seitenwangen haben an ihrem oberen Ende eine Mulde 17, die das Einsteigen in die Bindung erleichtert, indem nämlich der Zapfen 9 bei leichtem Druck auf die Ferse zum tiefsten Punkt der Mulde 17 wandert, womit dann auch der Vorsprung 11 in richtiger Position bezüglich der Schräge 10 ist. Weiter ist aus Fig. 2 deutlich zu erkennen, daß die Unterseite der Schuhsohle des Fersenteiles bei verriegelter Bindung noch nicht auf irgendwelchen Bindungselementen wzb. dem Halteblock 15 aufliegt, sondern einen Abstand hierzu einhält. Damit findet ein sicheres Verriegeln der Bindung auch dann statt, wenn Schnee unter der Stiefelsohle ist. Da bei Snowboards die Ferse ohnehin etwas höher sein soll als die Stiefelspitze, kann man sich bei der Erfindung die ansonsten verwendeten Unterlagkeile für den Fersenteil der Bindung sparen.

In Fig. 3 ist die Lage der beiden Seitenwangen 7' und 7'' zu erkennen, die parallel zueinander senkrecht von der Snowboardoberfläche abstehen und zwischen sich den Fersenteil des Snowboardstiefels aufnehmen. Beide Seitenwangen 7' und 7'' sind durch ein Verbindungselement 18 miteinander verbunden, das auf dem Halteblock 15 aufliegt. Beide Seitenwangen 7' und 7'' sind in Richtung auf die Grundplatte 3 hin über das Verbindungselement 18 hinaus verlängert und übergreifen den Halteblock 15 mit nach innen aufeinander zu gerichteten Schenkeln 19' und 19''. Damit ist das Fersenelement 7 fest an dem Halteblock 15 geführt und kann nur in Längsrichtung des Snowboards verschoben werden. Hierzu weist der Halteblock 15 eine Öffnung 20 zur Aufnahme der Einstellschraube 16 auf sowie ein nicht dargestelltes Langloch, das die Öffnung 20 zur Oberseite des Halteblockes 15 öffnet, so daß ein nicht dargestelltes, mit dem Verbindungselement 18 verbundenes Gewindeteil mit der Einstellschraube 16 in Verbindung steht, womit eine Längsverstellung des Fersenelementes 7 möglich ist.

Weiter ist aus Fig. 3 gut zu erkennen, daß die Seitenwangen 7' und 7'' oberhalb der Öffnungen 8 eine Schräge 21' bzw. 21'' aufweisen, die dafür sorgt, daß der federvorgespannte Zapfen nach innen in den Fersenteil 6 des Schuhs gedrückt wird.

Um die Wirkung der Mulde 17 noch effizienter zu gestalten, ist es zweckmäßig, sicherzustellen, daß die Bolzen 9 nur in der Position nach innen gerückt werden, in der sie im tiefsten Punkt der Mulde liegen. Ansonsten sollen sie mit ihrem zylindrischen Teil an der Oberseite der Seitenwangen aufliegen. Hierzu ist im Bereich der Schrägen 21' und 21'' eine parallel zur Längserstreckung der Seitenwangen 7' und 7'' verlaufende weitere Mulde 22 vorgesehen, die am besten aus Fig. 3a zu erkennen ist und einen größeren Neigungswinkel gegenüber einer senkrecht auf dem Snowboard stehenden Mittelachse 23 aufweist als die Schräge 21'. Erst wenn der Bolzen 9 im tiefsten Punkt der Mulde 17 liegt, liegt sein freies Ende an der Wandung der Mulde 22 an, so daß er beim Niederdrücken der Ferse nach innen gedrückt wird.

Weiter ist aus Fig. 3 zu erkennen, daß die Mittelachse 24 der Öffnungen 8 in einem Abstand zur Oberseite des Verbindungselementes 18 liegt, wobei dieser Abstand größer ist als der entsprechende Abstand zwischen dem Mittelpunkt des Zapfens 8 und der Unterseite der Sohle des Fersenteiles 6 des Snowboardstiefels 1. Damit wird die Funktion der Bindung durch Schnee oder Eis an der Sohle des Snowboardstiefels nicht beeinträchtigt.

Fig. 4 zeigt eine Draufsicht auf das Innere des Fersenteils 6 des Snowboardstiefels 1. Dieses Fersenteil hat einen Hohlraum 25, in dem die Zapfen 9 und 9' und der Mechanismus zum Verschieben derselben untergebracht sind. Der Fersenteil 6 hat zwei einander gegenüberliegende, längs einer Achse 26, die bei verriegelter Bindung mit der Achse 24 gemäß Fig. 3 zusammenfällt, ausgefluchtete Öffnungen, in die Führungsbuchsen 27 und 27' eingesetzt sind und in denen die Zapfen 9 bzw. 9' längs der Achse 26 verschieblich geführt sind. Beide Zapfen werden durch eine Feder 28 nach außen gedrückt, bis hier im Ausführungsbeispiel der Fig. 4 die an den innenseitigen Stirnflächen der Zapfen 9 und 9' unmittelbar befestigte Feder 28 gegen einen Anschlag stoßen, der hier durch die Führungsbuchsen 27 gebildet wird.

Die Feder 28 ist hier als U-förmiger Bügel ausgebildet. Die Länge der Zapfen 9 und 9' ist so bemessen, daß die Zapfen 9 und 9' nur um ein vorbestimmtes Maß von beispielsweise 5 bis 10 mm seitlich aus der Kontur des Fersenteiles 6 heraustreten. Die nach außen vortretenden Enden der Zapfen 9 und 9' sind abgerundet, um das Einführen der Zapfen zwischen den beiden Seitenwangen 7' und 7'' zu erleichtern. Vorzugsweise ist der Krümmungsradius dieser Abrundungen gleich dem halben Durchmesser der ansonsten zylindrischen Zapfen, so daß die nach außen vortretende Spitze der Zapfen eine Halbkugel bilden.

Zum Öffnen der Bindung ist an beiden Zapfen 9 und 9' je ein Zugorgan 29 bzw. 29' angebracht, das im einfachsten Fall ein Kunststoff- oder Stahlseil sein kann. Diese beiden Zugorgane sind gegensinnig über einen Umlenkpfosten 30 geführt und in einem Verbindungselement 31 miteinander und mit der Leine 12 verbunden, die durch eine Öffnung 32 aus dem Inneren des Fersenteiles 6 herausgeführt ist, wie im einzelnen in Fig. 1 dargestellt. Auch das Seil 12 kann ein Kunststoff- oder Stahlseil sein. Wird an diesem Seil 12 gezogen, so wird die Zugkraft auf die beiden Zugorgane 29 und 29' geleitet und durch den Umlenkpfosten 30 auf die Zapfen 9 und 9' übertragen, so daß diese längs der Achse 26 nach innen in das Fersenteil 6 hineingezogen werden. Damit läßt sich die Bindung lösen. Wird das Seil 12 wieder gelöst, so werden die beiden Zapfen durch die Feder 28 wieder nach außen gedrückt.

Aus Fig. 4 ist weiterhin gut zu erkennen, daß die Vorsprünge 11 und 11' etwa gleich weit wie die Zapfen 9 und 9' aus der Kontur des Fersenelementes 6 hervortreten, wodurch die Zapfen 9 und 9' auch abgeschirmt werden, so daß die Gefahr, beim normalen Gehen an den Zapfen hängen zu bleiben, verringert ist. Hierzu haben die Vorsprünge 11 und 11' auch eine abgerundete Form, beispielsweise eine Ellipsenform und wirken somit als Abweiser, die verhindern, daß die Zapfen 9 und 9' an irgendwelchen Gegenständen hängenbleiben. Die den Zapfen 9 und 9' unmittelbar zugewandte Fläche 33 bzw. 33' der Vorsprünge 11 bzw. 11' ist im wesentlichen eben ausgebildet und an die Schräge 10 (Fig. 1) angepaßt.

In Fig. 4 ist schließlich auch zu erkennen, daß das Fersenteil 6 ringsum geschlossen ist und damit auch als Nachrüstteil für herkömmliche Snowboardstiefel verwendet werden kann. Selbstverständlich ist es auch möglich, das Fersenteil 6 vollständig in die Schale des Snowboardstiefels zu integrieren.

Die Seitenansicht der Fig. 5 verdeutlicht die Lage der Feder 28, der Zugorgane 29 und des Seiles 12 im Fersenteil 6 des Snowboardstiefels 1. Der Umlenkpfosten 30 kann als separates Teil vorgesehen sein, er kann aber auch einstückig mit dem üblicherweise aus Kunststoff bestehenden Fersenteil gespritzt werden.

Fig. 6 zeigt eine andere Variante des Fersenteiles, das sich von dem Ausführungsbeispiel der Figuren 4 und 5 durch die Feder und die Zugorgane unterscheidet. Die Feder 28 ist hier als Spiralfeder ausgebildet, die längs der Achse 26 ausgerichtet ist und gegen die beiden Zapfen 9 und 9' drückt. Beide Zapfen 9 und 9' haben an ihrem Ende je eine Verbreiterung 33 bzw. 33' auf denen sich die Feder 28 abstützt und zusätzlich je einen Arm eines Hebels 34 bzw. 34', der sich auf der der Feder 28 gegenüberliegenden Seite der Verbreiterung 33 abstützt. Dies kann einseitig erfolgen. Die entsprechenden Hebelarme können aber auch als Klaue ausgebildet sein, die Zapfen beidseitig übergreifen. Diese Arme sind konvex gebogen, um beim Schwenken der Hebel um eine Schwenkachse 35 bzw. 35' an der Verbreiterung 33 entlang zu gleiten. Die beiden anderen Arme der Hebel 34 bzw. 34' stehen etwa rechtwinklig zu den genannten Armen und sind über zwei kurze Seile 36 bzw. 36' mit dem Seil 12 verbunden. In der Darstellung der Fig. 6 wird gerade an dem Seil 12 gezogen, so daß die beiden Zapfen 9 und 9' im wesentlichen in der entriegelten Stellung sind. In der verriegelten Stellung schlagen die Arme 34 bzw. 34' an den Führungsbuchsen 27 bzw. 27' an, womit wiederum die Grenzstellung der Zapfen 9 und 9' definiert ist.

Die Variante der Fig. 7 arbeitet ebenfalls mit einer Spiralfeder 28 und Hebeln 34 bzw. 34'. Sie unterscheidet sich von dem Ausführungsbeispiel der Fig. 6 im wesentlichen nur durch die Form der Hebel und deren Befestigung an den Zapfen 9 und 9'. Die Hebel 34 und 34' sind nämlich hier über eine Langlochverbindung mit dem Zapfen verbunden, d.h. die Hebel 34 und 34' weisen je ein Langloch 37 bzw. 37' auf, in das ein senkrecht zur Achse 26 der Zapfen 9 und 9' verlaufender Bolzen 37, eingesetzt ist. Beim Schwenken der Hebel gleitet dieser Bolzen 37' längs des Langloches 37. Ansonsten entspricht die Funktionsweise dem Ausführungsbeispiel der Fig. 6.

Das Ausführungsbeispiel der Fig. 8 arbeitet ebenfalls mit einer Spiralfeder 28 und einem Gestänge, das im Ergebnis die gewünschte Zugkraft auf die Zapfen 9 und 9' ausübt. Die Zapfen 9 und 9' sind abgekröpft, so daß die abgekröpften Arme 38 und 38' gegenüber der Achse 26 versetzt sind. Die freien Enden dieser abgekröpften Arme 38 und 38' sind über Langlochverbindungen 39 bzw. 39' mit einem Schwenkhebel 40 verbunden, dessen Schwenkachse 41 spiegelsymmetrisch zu den beiden Zapfen 9 und 9' auf der Achse 26 liegt. Das Seil 12 kann entweder an einem Ende des Schwenkhebels 40 angelenkt sein oder - je nach gewünschtem Austrittspunkt - für das Seil 12 an einem weiteren Schwenkhebel 42, der fest mit dem Schwenkhebel 40 verbunden ist und damit die Zugkraft des Seiles 12 auf diesen überträgt.

Im Ausführungsbeispiel der Fig. 9 sind die im Inneren des zweiten Bindungsteiles 6 liegenden Abschnitte der Zapfen seitlich zueinander versetzt und werden auch hier durch eine nicht dargestellte Feder nach außen gedrückt. Die einander überlappenden Teile 42 der Zapfen weisen Durchgangsöffnungen 43 mit abgeschrägten Seiten 44 auf. In diese Durchgangsöffnungen ist ein Bolzen 45 eingesteckt, der gegensinnige Auflaufschrägen 46 und 47 besitzt. Wird der Bolzen 45, der mit dem Seil 22 verbunden ist, verschoben, so werden die beiden Zapfen 9 und 9' nach innen gezogen, wodurch die Bindung öffnet. Die Feder, die die beiden Zapfen 9 und 9' wirkungsmäßig nach außen drückt, kann auf die verschiedensten Weisen realisiert sein. Beispielsweise kann sie unmittelbar an dem Bolzen 45 in Verlängerung der Mittelachse angreifen und als Druck- oder Zugfeder ausgebildet sein. Auch kann sie als Bügelfeder entsprechend dem Ausführungsbeispiel der Fig. 4 ausgestaltet sein.

Schließlich können auch ein oder zwei Druckfedern vorgesehen sein, die unmittelbar auf die Zapfen wirken.

In den Ausführungsbeispielen der Fig. 10 und 11 sind ein oder zwei Zapfen an den Seitenwangen 7' und 7'' befestigt, während der Verriegelungsmechanismus die Form eines oder zweier Schwenkhebel aufweist, die den oder die Zapfen hintergreifen.

Fig. 10A zeigt eine Seitenansicht des Fersenteiles 6 eines Snowboard-Stiefels 1. Im rückwärtigen Sohlenbereich ist beidseitig eine nach innen zurückspringende Ausnehmung 48 vorgesehen, die in dem zur Stiefelspitze hinweisenden Bereich eine Schräge 49 aufweist, die nahe der Unterseite 50 der Sohle mit einer Rundung 51 endet. In diesen beiden Aussparungen 48 ist jeweils ein Verriegelungshebel 52, 52' untergebracht, wobei beide Verriegelungshebel 52 und 52' an einer gemeinsamen Drehwelle 53 befestigt sind. Diese Drehwelle erstreckt sich quer durch den Snowboardstiefel durch den Hohlraum 25. An der Drehwelle 53 ist ein weiterer Hebel 54 drehfest angebracht, der mit dem Seil 12 verbunden ist. Weiter kann an diesem Hebel 54 eine nicht dargestellte Feder angebracht sein, die entgegen der Zugrichtung des Seiles 12 den Hebel 54 und damit die beiden Verriegelungshebel 52 und 52' in Richtung zur Stiefelspitze hin drückt und damit die Verriegelungshebel in ihre Verriegelungsstellung. Die Verriegelungshebel 52 sind bogenförmig gekrümmt und weisen eine ebene Verriegelungsfläche 55 auf, die in verriegelter Stellung in etwa horizontal ausgerichtet ist und den zugeordneten, fest an den Seitenwangen 7' bzw. 7'' angebrachten Zapfen 9 bzw.9' kontaktiert. Angrenzend an diese Verriegelungsfläche 55 weist der Verriegelungshebel 52 eine Auflaufschräge 56 auf, die beim Einsteigen in die Bindung dafür sorgt, daß die Verriegelungshebel 52 und 52' nach hinten in die Öffnungsstellung geschwenkt werden, sobald die Auflaufschräge 56 die Zapfen 9 berührt. Sobald die Spitze der Verriegelungshebel an dem Zapfen 9 vorbeigeglitten ist, werden die Verriegelungshebel 52 durch die Federkraft nach vorne in die Verriegelungsstellung geschwenkt und die Bindung ist geschlossen.

Die Schräge 49 dient beim Einsteigen in die Bindung als Führungsfläche, die, sobald sie an dem Zapfen 9 anliegt, den Stiefel beim weiteren Herunterdrücken der Ferse nach vorne verschiebt. Sie hat damit im wesentlichen dieselbe Funktion wie der Vorsprung 11 mit den Führungsflächen 33 in den vorher beschriebenen Ausführungsbeispielen.

Die Verriegelungshebel sind in den Ausnehmungen 48 gut geschützt, so daß keine Gefahr besteht, daß beim Laufen diese Hebel irgendwo hängenbleiben können.

Aus Fig. 10 B ist noch besser zu erkennen, wie die beiden Zapfen 9 und 9' an den Seitenwangen 7' und 7'' befestigt sind und aufeinander zu nach innen ragen. Auch ist die Ausnehmung 48 und ihre Schutzfunktion für die Verriegelungshebel 52 und 52' gut zu erkennen.

Im Zusammenhang mit Fig. 10A sei noch darauf hingewiesen, daß das Seil 12 auch im Inneren des Stiefels nach oben zu dessen Schaft geführt werden kann und beispielsweise zwischen Innenschuh und Schale verläuft. Grundsätzlich ist diese Anordnung bei allen Ausführungsbeispielen möglich.

Damit die Verriegelungsposition der Verriegelungshebel sicher fixiert ist und nicht von der Kraft der Feder abhängt, ist es zweckmäßig, die Mittelachse der Drehwelle 53 bei geschlossener Bindung oberhalb der Mittelachse der Zapfen 9 anzuordnen oder sogar noch etwas nach vorne in Richtung Stiefelspitze hin versetzt. Senkrecht nach oben von der Snowboardoberfläche fortweisende Kräfte würden dann im ersten Fall keinerlei Drehmoment auf die Verriegelungshebel 52 ausüben bzw. bei noch weiter nach vorne versetzter Achse der Drehwelle 53 sogar ein die Verriegelungshebel 52 noch stärker in die Verriegelungsstellung zwingendes Drehmoment erzeugen.

Beim Ausführungsbeispiel der Fig. 11 sind die im Inneren des zweiten Bindungsteiles 6 liegenden Zapfen 9 über Gelenkhebel 60, 60' mit dem Schwenkhebel 40 verbunden, wobei beide Enden der Gelenkhebel 60, 60' jeweils mittels eines Schwenkgelenkes an die Zapfen 9, 9' und den Schwenkhebel 40 angeschlossen sind. Eine Mittelachse des Schwenkhebels 40 verläuft hier senkrecht zur Mittelachse der Zapfen 9, 9'. Eine Mittelachse der Schwenkhebel 60, 60' liegt dagegen unter einem Winkel von ca. 45° zur Mittelachse des Schwenkhebels 40. Die beiden Schwenkhebel 60 und 60' liegen parallel zueinander und sind je an ein Ende des Schwenkhebels 40 angeschlossen. Wird der Schwenkhebel 40 um seine Schwenkachse 41 gedreht (in Fig. 11 in Uhrzeigersinn), so üben die Gelenkhebel 60 und 60' je eines Zugkraft auf die Zapfen 9 und 9' aus und ziehen diese in das Innere des zweiten Bindungsteiles 6. An einem Ende des Schwenkhebels 40 ist das Zugorgan 12 angeschlossen. Hierzu ist am Schwenkhebel eine Sacklochbohrung 63 und eine daran anschließende Durchgangsbohrung 64 vorgesehen. Das Zugorgan 12 wird durch die Durchgangsbohrung 64 eingefädelt und durch einen Knoten, eine Preßhülse oder ähnliches an seinem Ende verdickt, so daß es nicht mehr durch die Durchgangsbohrung 64 hindurchgezogen werden kann.

Das verdickte Ende ist dann in der Sacklochbohrung 63 versenkt angeordnet.

Im Gegensatz zu den bisher beschriebenen Ausführungsbeispielen verläuft das Zugorgan 12 im Inneren des zweiten Bindungsteiles 6 etwa rechtwinklig zur Mittellängsachse des Schuhs und wird daher seitlich am Stiefel herausgeführt.

Das zweite Bindungsteil 6 ist - wie im Prinzip auch bei den übrigen Ausführungsbeispielen - als Kunststoff-Spritzgießteil ausgebildet, das nachträglich an die Sohle eines Stiefels angeschraubt werden kann. Hierzu sind vier Schraublöcher 65 vorgesehen. Um die Bindungsteile in diesem Bindungselement 6 unterbringen zu können, ist eine Ausnehmung 66 vorgesehen, die die einzelnen Teile einschließlich der Feder 28 aufnimmt. Diese Feder 28 ist hier als U-förmig gebogene Blattfeder ausgebildet, die an den in das Innere des Bindungsteiles ragenden Enden der Zapfen 9 und 9' abgestützt ist, was aus der Detailansicht der Fig. 11a deutlicher wird.

In Fig. 11 ist weiter zu erkennen, daß das zweite Bindungsteil 6 beidseitig Bohrungen 70 aufweist, durch die das Zugorgan 12 herausgeführt werden kann, da es grundsätzlich wünschenswert ist, das Zugorgan an der Außenseite des jeweiligen Stiefels herauszuführen, also am rechten Stiefel auf der rechten Seite und am linken Stiefel an der linken Seite.

Fig. 11a zeigt eine vergrößerte Detailansicht einer Einzelheit der Fig. 11, nämlich die Durchführung des Zapfens 9 durch die Wand des zweiten Bindungsteiles 6. Da beim Snowboardfahren eine hohe Flexibilität nach allen Richtungen bezüglich der Bewegungen des Fußes wünschenswert ist, die meisten mit Plattenbindungen gefahrenen Snowboardstiefel jedoch eine relativ harte Außenschale haben, ist diese Flexibilität allein durch den Schuh nicht zu realisieren. Aus diesem Grunde ist der Zapfen 9 gegenüber dem fest mit dem Stiefel verbundenen zweiten Bindungsteil 6 flexibel gelagert. Hierzu ist der Zapfen 9 in einer Metallhülse 69 verschieblich gelagert, die ihrerseits durch eine elastische Hülse 68 mit dem zweiten Bindungsteil 6 in Verbindung steht. Diese elastische Hülse 68 kann beispielsweise Gummi oder ein sonstiger federelastischer Werkstoff sein, wie z.B. auch elastischer Kunststoff. Bei Herstellung des zweiten Bindungsteiles 6, dessen "Gehäuse" aus Kunststoff in Spritzgießtechnik produziert wird, ist es möglich, diese flexible Hülse 68 in einem zweiten Arbeitsgang in derselben Spritzgießform anzuspritzen, womit die Hülse 68 auch eine sehr gute Verbindung mit dem Bindungsteil 6 eingeht. Durch diese federelastische Lagerung der Zapfen, die die wesentlichen Kräfte zwischen dem Snowboard und dem Stiefel aufnehmen, werden nicht nur Stöße gedämpft und absorbiert sondern der Stiefel kann auch um einen Winkel von 1° bis 3° quer zur Längsrichtung gekippt werden, was den Komfort beim Fahren wesentlich erhöht.

Aus Fig. 11a ist auch noch zu erkennen, wie die Feder 28 an dem Zapfen 9 abgestützt ist. Dieser hat im hier dargestellten Ausführungsbeispiel einen radial vorstehenden Bund 67, der einerseits als Anschlag dient, der eine Grenzstellung des Bolzens definiert und an dem andererseits die Feder 28 abgestützt ist. Die Feder hat hierbei eine Bohrung 28', durch welche das innere Ende des Zapfens hindurchragt, an welches dann der Gelenkhebel 60 (Fig. 11) über das Schwenklager 61 angeschlossen ist. An dieser Stelle sei betont, daß die flexible Lagerung der Zapfen gemäß Fig. 11a bei allen Varianten der Erfindung Anwendung finden kann.

Alternativ oder in Kombination mit dieser flexiblen Lagerung des Zapfens kann auch das erste Bindungsteil 7 flexibel am Snowboard befestigt sein, indem beispielsweise (wie im Zusammenhang mit Fig. 13 noch ausführlicher erläutert wird) zwischen die Snowboardoberfläche und das erste Bindungteil eine federelastische Platte aus Gummi oder flexiblem Kunststoff zwischengefügt wird.

Fig. 12 zeigt eine Weiterentwicklung der Erfindung, bei welcher das Zugorgan 12 zum Öffnen der Bindung noch weiter verlängert ist und teilweise auch in die Kleidung des Fahrers integriert ist. Das Zugorgan kann damit in beliebige Höhe geführt werden, wie es für den Fahrer am bequemsten ist. Zweckmäßig hat sich erwiesen, wenn das Zugorgan etwa bis zur Höhe des Oberschenkels geführt ist, wo es von der Hand des Fahrers ohne irgendein Bücken ergriffen werden kann. Hierzu ist die am freien Ende des Zugorganes 12 angebrachte Schlaufe 13 über einen Karabiner-Haken 71 oder eine sonstige, leicht zu betätigende Einhängevorrichtung mit einem Verlängerungsgurt 72 verbunden, wobei dieser Gurt 72 vorzugsweise im Inneren der Snowboard-Hose geführt ist und erst an einer Öffnung 76 nach außen tritt. Dort hat der Verlängerungsgurt 72 eine weitere Schlaufe 77, die von der Hand ergriffen werden kann. Diese Schlaufe 77 ist durch ein Gummiband 78, das beispielsweise am Gürtel der Hose oder an einer an der Hose angenähten Schlaufe befestigt ist, in seiner Position gehalten.

Die meisten heutigen Snowboard-Hosen haben eine die Oberseite des Stiefels 1 teilweise übergreifende Manschette 74, die in Höhe des Schienbeines längs einer Naht 75 angenäht ist. Der Verlängerungsgurt 72 ist in diesem Bereich zwischen der Hose 73 und der Manschette 74 geführt. Wenn der Fahrer den Stiefel 1 anzieht, so muß er lediglich einmal den Verlängerungsgurt 72 über den Karabiner-Haken 71 mit der Schlaufe 14 des Zugorganes 12 verbinden und hat dann für den gesamten Tag den hohen Komfort bei der Bedienung der Bindung.

Fig. 13 zeigt eine weitere Variante der Erfindung, die grundsätzlich bei allen Ausführungsbeispielen anwendbar ist. Der schuhseitige zweite Bindungsteil ist hier nicht mehr in der Ferse sondern etwa in der Mitte der Sohle des Stiefels 1 untergebracht. Entsprechend ist das snowboardseitige Bindungsteil 7 in einer Mittelposition am Snowboard befestigt. Damit wird der Stiefel 1 nur noch durch die beiden Zapfen fixiert und nicht mehr durch einen Frontbügel. Um ein Schwenken des Stiefels um die Drehachse der Zapfen zu verhindern, sind auf der Snowboard-Oberfläche im Fersen- und Spitzenbereich des Stiefels Trittplatten 80 und 81 aufgebracht, beispielsweise durch Aufkleben, mit denen die Lage des Stiefels definiert wird. Diese Trittplatten 80 und 81 sind vorzugsweise aus gummielastischem Material, um eine Dämpfung und Stoßabsorption zu bewirken und eine gewisse Flexibilität für eine Relativbewegung des Stiefels gegenüber dem Snowboard zu ermöglichen. Das Zugorgan 12 ist in gleicher Weise wie bei den übrigen Ausführungsbeispielen wirkungsmäßig mit den Zapfen verbunden, so daß die Bindung ansonsten in der oben beschriebenen Weise arbeitet. Da bei dieser Variante der Stiefel nicht gegen einen Frontbügel nach vorne gedrückt werden muß, sind die Seitenwangen des snowboardseitigen Bindungsteiles 7 etwas anders ausgestaltet. Die Oberseite der Seitenwangen hat zwei V-förmig angeordnete Führungsflächen 10 und 10', die in einer kreisförmigen Mulde 17 enden. Durch diese Führungsflächen 10 und 10' wird der Stiefel beim Aufsetzen der Zapfen auf diese Führungsflächen in Richtung zur Mulde 17 geleitet, wo dann entsprechend dem Ausführungsbeispiel der Fig. 3 und 3a die Mulde 22 dafür sorgt, daß die Zapfen nach innen gedrückt werden und erst bei Erreichen der Öffnung 8 in ihre Verriegelungsposition gehen.

Um die gesamte Bindung noch etwas elastischer zu machen, ist hier zwischen die Oberfläche des Snowboards S und das snowboardseitige erste Bindungsteil 7 noch ein gummielastischer Block 82 eingefügt.

## Patentansprüche

1. Snowboardbindung mit Snowboardstiefel (1) zum lösbaren Fixieren des Snowboardstiefels (1) an einem Snowboard (S), mit einem mit dem Snowboard (S) fest zu verbindenden ersten Bindungselement (2) und einem mit dem Snowboardstiefel (1) fest zu verbindenden zweiten Bindungselement (6), das beidseitig der Stiefelsohle über deren Außenfläche hervorragt und mit dem ersten Bindungselement (2) formschlüssig verriegelbar ist und mit einer Entriegelungseinrichtung (12, 29, 34, 38, 40, 52) zum Lösen der Verbindung zwischen den beiden Bindungselementen (2, 6),
**dadurch gekennzeichnet**, daß die Entriegelungseinrichtung (12, 29, 34, 38, 40, 52) ständig am oder im Snowboardstiefel (1) angeordnet und durch ein ebenfalls am oder im Snowboardstiefel (1) angeordnetes Betätigungsorgan (12, 14) von Hand betätigbar ist, das mindestens bis in den Bereich der Oberkante des Stiefelschafts hochgeführt ist.

2. Snowboardbindung mit Snowboardstiefel (1) nach Anspruch 1 , **dadurch gekennzeichnet**,
daß das zweite Bindungselement (6) zwei seitlich über die Außenfläche der Stiefelsohle herausragende, durch eine Feder (28) vorgespannte Zapfen (9, 9') aufweist,
daß das erste Bindungselement zwei parallel zueinander in einem der Breite der Stiefelsohle entsprechenden Abstand zueinander angeordnete, senkrecht zur Oberfläche des Snowboards stehende Seitenwangen (7', 7'') mit je einer Öffnung (8, 8') zur Aufnahme der Zapfen (9, 9') aufweist und
daß die Entriegelungseinrichtung (12, 29, 34, 38, 40) Mittel aufweist, um die Zapfen (9, 9') gegen die Kraft der Feder (28) soweit in das Innere der Stiefelsohle zu ziehen, daß die Zapfen (9, 9') aus den Öffnungen (8, 8') herausgezogen werden.

3. Snowboardbindung mit Snowboardstiefel (1) nach Anspruch 2, **dadurch gekennzeichnet**, daß die Seitenwangen (7', 7'') des zweiten Bindungselementes (6) in Richtung zum Frontbügel (4) abfallende Schrägen (10) aufweisen und daß am Snowboardstiefel (1) im Abstand zu den Zapfen (9, 9') in Richtung zur Stiefelspitze versetzt angeordnete Vorsprünge (11) angebracht sind, die eine mit der Schräge (10) zusammenwirkende ebene Fläche (33, 33') aufweisen, so daß der Stiefel beim Niederdrücken der Ferse zwangsweise nach vorne in Richtung zum Frontbügel (4) gedrückt wird.

4. Snowboardbindung mit Snowboardstiefel (1) nach Anspruch 1, **dadurch gekennzeichnet**, daß das zweite Bindungselement (6) mindestens einen an einer Schwenkwelle (53) befestigten Verriegelungshebel (52) aufweist, der durch eine Feder in eine Verriegelungsstellung vorgespannt ist, daß am ersten Bindungselement (2) mindestens ein fest mit diesem verbundener Zapfen (9) vorgesehen ist und daß der mindestens eine Verriegelungshebel (52) eine den mindestens einen Zapfen (9) übergreifende Verriegelungsfläche (55) aufweist.

5. Snowboardbindung mit Snowboardstiefel (1) nach Anspruch 4, **dadurch gekennzeichnet**, daß der mindestens eine Verriegelungshebel (52) eine Auflaufschräge (56) aufweist, die beim Niederdrücken des zweiten Bindungselementes (6) in Richtung auf das erste Bindungselement (2) durch den mindestens einen Zapfen (9) in eine Öffnungsstellung verschwenkt wird.

6. Snowboardbindung mit Snowboardstiefel (1) nach den Ansprüchen 4 oder 5**, dadurch gekennzeichnet**, daß das zweite Bindungselement (6) zwei seitlich über die beiden Außenflächen der Stiefelsohle herausragende Verriegelungshebel (52, 52') aufweist, die je in einer gegenüber der Außenfläche des Snowboardstiefels (1) nach innen versetzt angeordneten Ausnehmung (48) angeordnet sind und daß die in Richtung zur Stiefelspitze hinweisenden Flächen dieser Ausnehmungen als Schräge (49) ausgebildet sind, die in Zusammenwirken mit den am ersten Bindungselement (2) angebrachten Zapfen (9,9') den Stiefel (1) beim Niederdrücken der Ferse zwangsweise nach vorne in Richtung zum Frontbügel (4) drücken.

7. Snowboardbindung mit Snowboardstiefel (1) nach Anspruch 2, **dadurch gekennzeichnet**, daß die Seitenwangen (7, 7') an ihrem der Snowboardoberfläche abgewandten Ende eine Mulde (17) zur Führung der Zapfen (9, 9') aufweisen.

8. Snowboardbindung mit Snowboardstiefel (1) nach einem der Ansprüche 2,3 oder 7, **dadurch gekennzeichnet**, daß die Seitenwangen (7', 7'') an ihren einander zugewandten Seiten ausgehend vom freien Ende der Seitenwangen (7', 7'') bis zur Öffnung (8) je eine schräg verlaufende Mulde (21', 21'') aufweisen.

9. Snowboardbindung mit Snowboardstiefel (1) nach einem der Ansprüche 2 bis 8, **dadurch gekennzeichnet**, daß die beiden Seitenwangen (7', 7'') durch ein senkrecht zu den Seitenwangen stehendes Verbindungselement (18) miteinander verbunden sind und daß der Abstand von der Mittelachse (24) der Öffnungen (8) zu diesem Verbindungselement (18) größer ist als der Abstand zwischen der Mittelachse (26) der Zapfen (9, 9') und der Unterseite der Snowboardsohle.

10. Snowboardbindung mit Snowboardstiefel (1) nach Anspruch 9, **dadurch gekennzeichnet**, daß die Seitenwangen (7, 7') und das Verbindungselement (18) an einem mit dem Snowboard zu verschraubenden Führungsblock (15) parallel zur Oberfläche des Snowboards verschieblich gehalten und durch den Führungsblock (15) übergreifende Schenkel (19, 19') in Richtung senkrecht zur Snowboardoberfläche fixiert sind.

11. Snowboardbindung mit Snowboardstiefel (1) nach einem der Ansprüche 1 bis 3, **dadurch gekennzeichnet**, daß die beiden Zapfen (9, 9') durch eine Bügelfeder (28), die in der Draufsicht in etwa U-förmig gestaltet ist, auseinandergedrückt werden.

12. Snowboardbindung mit Snowboardstiefel (1) nach Anspruch 11, **dadurch gekennzeichnet**, daß an beide Zapfen (9, 9') oder an die Enden der mit diesen Zapfen fest verbundenen Bügelfeder (28) Zugorgane (29, 29') befestigt sind, die einen Pfosten (30) gegensinnig umschlingen und mit dem als Seil ausgebildeten Betätigungsorgan (12) verbunden sind, wobei dieses Betätigungsorgan durch eine Öffnung (32) zur Außenseite des Snowboardstiefels herausgeführt ist.

13. Snowboardbindung mit Snowboardstiefel (1) nach einem der Ansprüche 1 bis 3, **dadurch gekennzeichnet**, daß die Zapfen (9, 9') durch eine Spiralfeder (28) auseinandergedrückt werden und daß die Entriegelungseinrichtung für jeden Zapfen aus einem Hebel (34, 34') besteht, der um eine Drehachse (35, 35') schwenkbar gelagert ist, wobei sich die Hebel (34, 34') auf einer Verbreiterung (33, 33') an den inneren Enden der Zapfen abstützen und wobei schließlich die Hebel mit dem Seil (12) verbunden sind.

14. Snowboardbindung mit Snowboardstiefel (1) nach Anspruch 13, **dadurch gekennzeichnet**, daß die Hebel (34, 34') im Anlagebereich mit den Verbreiterungen (33, 33') konvex gekrümmt sind.

15. Snowboardbindung mit Snowboardstiefel (1) nach einem der Ansprüche 1 bis 3, **dadurch gekennzeichnet**, daß die beiden Zapfen (9, 9') durch eine Spiralfeder (28) nach außen gedrückt werden und daß die Verriegelungseinrichtung schwenkbar gelagerte Hebel (34, 34') aufweist, die ein Langloch (37, 37') aufweisen und mit je einem Bolzen, der senkrecht zur Längsachse (26) der Zapfen (9, 9') in diese eingesetzt ist, mit den Zapfen (9, 9') verbunden sind.

16. Snowboardbindung mit Snowboardstiefel (1) nach einem der Ansprüche 1 bis 3, **dadurch gekennzeichnet**, daß die Zapfen (9, 9') im Inneren des zweiten Bindungselementes (6) abgekröpft sind und daß die hierdurch entstehenden abgekröpften Arme (38, 38') durch einen Schwenkhebel (40) miteinander verbunden sind, der direkt oder indirekt mit dem Seil (12) verbunden ist.

17. Snowboardbindung mit Snowboardstiefel (1) nach einem der Ansprüche 1 bis 5, **dadurch gekennzeichnet**, daß die Zapfen (9, 9') im Inneren des zweiten Bindungselementes (6) einander überlappend versetzt angeordnet sind und in diesen sich überlappenden Bereichen (42) Durchgangsöffnungen (43) mit Auflaufschrägen (44) aufweisen, in welche ein Bolzen (45) mit entsprechenden Gegenauflaufflächen (46, 47) eingesetzt ist und daß dieser Bolzen (45) mit dem Seil (12) verbunden ist.

18. Snowboardbindung mit Snowboardstiefel (1) nach einem der Ansprüche 1 bis 3, 7 bis 11, **dadurch gekennzeichnet**, daß die Zapfen (9, 9') über je einen Gelenkhebel (60, 60') je mit einem Ende eines Schwenkhebels (40) verbunden sind, wobei beide Schwenkhebel (60, 60') sowohl den zugeordneten Zapfen (9 bzw. 9') als auch dem Schwenkhebel (40) schwenkbar gelagert sind und daß das Zugorgan (12) an einem Ende des Schwenkhebels (40) angebracht und im wesentlichen rechtwinklig zu dessen Längsachse verläuft.

19. Snowboardbindung mit Snowboardstiefel (1) nach einem der Ansprüche 1 bis 18, **dadurch gekennzeichnet**, daß das Betätigungsorgan (12) im Inneren des Snowboardstiefels (1) zwischen einem Innenschuh und einer Schale des Snowboardstiefels zum Stiefelschaft hochgeführt ist.

20. Snowboardbindung mit Snowboardstiefel (1) nach einem der Ansprüche 1 bis 19, **dadurch gekennzeichnet**,
daß das Betätigungsorgan (12) über den Stiefelschaft und vorzugsweise bis zur Höhe des Oberschenkels des Fahrers verlängert ist.

21. Snowboardbindung mit Snowboardsteifel (1) nach einem der Ansprüche 1 bis 19, **dadurch gekennzeichnet**, daß die Zapfen (9, 9') federelastisch im zweiten Bindungsteil (6) gelagert sind und daß die federelastische Lagerung durch eine Hülse (68, 69) realisiert ist, die ein gummielastisches Hülsenteil (68) aufweist.

22. Snowboardbindung mit Snowboardstiefel (1) nach einem der Ansprüche 1 bis 20, **dadurch gekennzeichnet**, daß das zweite Bindungsteil in der Mitte des Stiefels zwischen dessen Ferse und Spitze angeordnet ist.

23. Snowboardbindung mit Snowboardstiefel (1) nach einem der Ansprüche 1 und 21, **dadurch gekennzeichnet**, daß die Bindung einen die Snowboardsohle im Frontbereich übergreifenden Frontbügel (4) aufweist und daß das zweite Bindungselement (6) im Fersenbereich des Snowboardstiefels (1) angeordnet ist.

24. Snowboard (5) mit Snowboardbindung und Snowboardstiefel (1) nach Anspruch 23, **dadurch gekennzeichnet**, daß auf dem Snowboard (S) im Auftrittsbereich der Ferse und der Spitze des Snowboard-Stiefels (1) gummielastische Auftrittsblöcke (80, 81) angebracht sind.

25. Snowboard (5) mit Snowboardbindung und Snowboardstiefel (1) nach einem der Ansprüche 1 bis 19 und 23, **dadurch gekennzeichnet**, daß zwischen die Snowboardoberfläche und das erste, an dem Snowboard (S) befestigtem Bindungsteil (7) ein gummielastischer Lagerblock (82) angeordnet ist.

## Claims

1. A snowboard binding with a snowboard boot (1) for releasably binding a snowboard boot (1) to a snowboard (S), the snowboard binding comprising a first binding element (2) to be firmly connected to the snowboard (S) and a second binding element (6) to be firmly connected to the snowboard boot (1) and protruding on both sides of the sole of the boot from its outer surface and being lockable to the first binding element (2), further comprising an unlocking device (12, 29, 34, 38, 40, 52) for loosening the connection between the two binding elements (2, 6), **characterized in that** the unlocking device (12, 29, 34, 38, 40, 52) is permanently arranged on or inside the snowboard boot (1) and being operable manually by an operating element (12, 14) being also arranged on or inside the snowboard boot (1) and extending at least up to the upper edge of the shaft of the boot.

2. A snowboard binding with a snowboard boot (1) according to claim 1, **characterized in that**
the second binding element (6), comprises two pins (9, 9') loaded by a spring (28) and projecting from the outer surface of the sole of the boot,
the first binding element has two lateral cheeks (7', 7'') being parallely arranged with respect to each other in a distance corresponding to the width of the sole of the boot and being substantially perpendicular to the upper surface of the snowboard and each comprising an opening (8, 8') for receiving the pins (9, 9') and
that the unlocking device (12, 29, 34, 38, 40) comprises means for pulling the pins (9, 9') against the force of the spring (28) into the interior of the sole of the boot, so that the pins (9, 9') are pulled out of the openings (8, 8').

3. A snowboard binding with a snowboard boot (1) according to claim 2**, characterized in that** the lateral cheeks (7, 7'') of the second binding element (6) each comprise an incline (10) declining in the direction of the front stirrup (4) and that the snowboard boot (1) comprises projections (11) being arranged in a distance with respect to the pins (9, 9') and being staggered in the direction of the toe end of the boot, which projections each comprising an even surface (33, 33') coming together with the incline (10), so that the boot is automatically pressed forward in the direction of said front stirrup (4), when the heel is pressed down.

4. A snowboard binding with a snowboard boot (1) according to claim 1, **characterized in that** the second binding element (6) comprises at least one locking lever (52) being fixed to a rotating shaft (53) which locking lever being prestressed by a spring in a locking position, that the first binding element (2) comprises at least one pin (9) firmly connected thereto and that the locking lever (52) comprises a locking surface (55) reaching over the pin (9).

5. A snowboard binding with a snowboard boot (1) according to claim 4, **characterized in that** the locking lever (52) comprises an inclined plane (56) which is pivoted by the pin (9) into an opening position, when the second binding element (6) is pressed down in the direction of the first binding element (2).

6. A snowboard binding with a snowboard boot (1) according to claim 4 or 5, **characterized in that** the second binding element (6) comprises two locking levers (52, 52') laterally projecting from the outer surfaces of the sole of the boot, which locking levers are arranged in a recess (48) which is staggered inwardly with respect to the outer surface of the snowboard boot (1) and that the surfaces of these recesses which face the toe end of the boot are inclinations (49) coming together with the pins (9, 9') which are provided at the first binding element (2) and which automatically press forward the boot (1) in the direction of the front stirrup (4) when the heel is pressed down.

7. A snowboard binding with a snowboard boot (1) according to claim 2, **characterized in that** each of the lateral cheeks (7, 7') comprises a dimple (17) on its end facing away from the upper surface of the snowboard for guiding the pins (9, 9').

8. A snowboard binding with a snowboard boot (1) according to one of the claims 2, 3 or 7, **characterized in that** each of the lateral cheeks (7, 7') comprises a dimple at its surfaces facing each other, starting from the free end of the lateral cheeks (21', 21'') up to the opening (8).

9. A snowboard binding with a snowboard boot (1) according to one of the claims 2 to 8, **characterized in that** the two lateral cheeks (7, 7'') are connected by a connection element (18) situated perpendicular to the lateral cheeks and that the distance from the central axis (24) of the openings to this connection element (18) is grater than the distance between the central axis (26) of the pins (9, 9') and the lower side of the snowboard sole.

10. A snowboard binding with a snowboard boot (1) according to claim 9, **characterized in that** the lateral cheeks (7, 7') and the connection element (18) are supported as to be displaced parallel above the upper surface of the snowboard on a guide block (15) to be fastened to the snowboard by screws, and being held in place in a direction perpendicular to the snowboard surface by arms (19, 19') reaching over the guide block (15).

11. A snowboard binding with a snowboard boot (1) according to one of the claims 1 to 3, **characterized in that** the two pins (9, 9') are pressed apart by a strap spring which has a substantially U-shape when seen from above.

12. A snowboard binding with a snowboard boot (1) according to claim 11, **characterized in that** tensile elements (29, 29') wrapping around a post (30) in opposite directions and being connected to the actuation element (12) configured as a cable are attached to both pins (9, 9') or to the ends of the strap spring (28) firmly connected to these pins, with the operating element being guided out through an opening (32) to the outside of the snowboard boot.

13. A snowboard binding with a snowboard boot (1) according to one of the claims 1 to 3, **characterized in that** the pins (9, 9') are pressed apart by a coil spring (28) and that the unlocking device comprises a lever (34, 34') for each pin, which is pivotable about an axis of rotation (35, 35'), the levers being supported on a thickening of the inner ends of the pins and the levers being connected to the cable (12).

14. A snowboard binding with a snowboard boot (1) according to claim 13, **characterized in** that the levers (34, 34') are curved in a convex shape in the contact area with the thickenings (33, 33').

15. A snowboard binding with a snowboard boot (1) according to one of claims 1 to 3, **characterized in that** the two pins (9, 9') are pressed outward by a coil spring (28) and that the locking device comprises levers (34, 34') seated so as to pivote, each of which levers has a slot (37, 37') and is connected to one of the pins (9, 9') by a bolt which is inserted into the pins (9, 9') perpendicular to their longitudinal axis (26).

16. A snowboard binding with a snowboard boot (1) according to one of the claims 1 to 3, **characterized in that** inside the second binding element (6) the pins (9, 9') are cranked and that the resulting cranked arms (38, 38') are connected together by means of a pivot lever (40) which is directly or indirectly connected to the cable (12).

17. A snowboard binding with a snowboard boot (1) according to one of claims 1 to 5, **characterized in that** inside the second binding element (6) the pins (9, 9') are offset and overlap one another and having passage openings (43) with inclined sides (44) in the overlapping areas (42), wherein a bolt (45) having corresponding opposite inclined planes (46, 47) is inserted into the passage openings and that this bolt (45) is connected to the cable (12).

18. A snowboard binding with a snowboard boot (1) according to one of the claims 1 to 3, 7 to 11, **characterized in that** the pins (9, 9') are each connected by means of an articulated lever (60, 60') to one end of pivotable lever (40), wherein the two articulated levers (60, 60') are supported both on the corresponding pill (9 or 9') as well as on the pivoting lever (40) and that the tensile element (12) is connected to one end of the pivoting lever (40) and extends substantially perpendicular with respect to its longitudinal axis.

19. A snowboard binding with a snowboard boot (1) according to one of the claims 1 to 18, **characterized in that** inside the snowboard boot (1) the operating element (12) is led upward to the shaft of the boot between a shoe liner and a shell of the snowboard boot.

20. A snowboard binding with a snowboard boot (1) according to one of the claims 1 to 19, **characterized in that** the operating element (12) is extended beyond the shaft of the boot, preferably up to the level of the snowboarder's hip.

21. A snowboard binding with a snowbard boot (1) according to one of the claims 1 to 19, **characterized in that** the pins (9, 9') are resiliently supported in the second binding element (6) and that the resilient support is realized by a sleeve (68, 69) comprising an elastic sleeve element (68).

22. A snowboard binding with a snowboard boot (1) according to one of claims 1 to 20, **characterized in that** the second binding element is located in the middle of the boot between its heel and toe.

23. A snowboard binding with a snowboard boot (1) according to one of claims 1 to 21, **characterized in that** the binding comprises a front stirrup (4) extending over the sole of the snowboard boot in its front region and that the second binding element (6) is arranged at the heel region of the snowboard boot (1).

24. A snowboard (S) with a snowboard binding and a snowboard boot (1) according to claim 23, **characterized in that** elastic tread blocks (80, 81) are mounted on the snowboard (S) in a tread area of the heel and the toe of the snowboard boot (1).

25. A snowboard (S) with a snowboard binding and a snowboard boot (1), according to one of the claims 1 to 19 and 23, **characterized in that** a resilient block (82) is provided between the upper surface of the snowboard and the first binding part (7) which is fixed to the snowboard (S).

## Revendications

1. Fixation pour planche à neige avec chaussure pour planche à neige (1) pour la fixation amovible de la chaussure pour planche à neige (1) sur une planche à neige (S), avec un premier élément de fixation (2) qui doit être relié à la planche à neige (S) de façon fixe et un deuxième élément de fixation (6) qui doit être relié à la chaussure pour planche à neige (1) de façon fixe et déborde des deux côtés de la semelle de chaussure sur sa face extérieure et qui peut être verrouillé solidairement avec le premier élément de fixation (2), et avec un système de déverrouillage (12, 29, 34, 38, 40, 52) pour détacher l'un de l'autre les deux éléments de fixation (2, 6),
**caractérisées en ce** que le système de déverrouillage (12, 29, 34, 38, 40, 52) est placé en permanence sur ou dans la chaussure pour planche à neige (1) et peut être actionné manuellement à l'aide d'un organe d'actionnement (12, 14) placé également sur ou dans la chaussure pour planche à neige (1), cet organe d'actionnement se prolongeant vers le haut au moins jusque dans la zone du bord supérieur de la tige de chaussure.

2. Fixation pour planche à neige avec chaussure pour planche à neige (1) selon la revendication 1, **caractérisées**
en ce que le deuxième élément de fixation (6) présente deux ergots (9, 9') repoussés par un ressort (28) et débordant latéralement sur la face extérieure de la semelle de chaussure,
en ce que le premier élément de fixation présente deux joues latérales (7', 7'') perpendiculaires à la surface de la planche à neige et disposées parallèlement l'une par rapport à l'autre à une distance correspondant à la largeur de la semelle de chaussure, ces joues présentant chacune un orifice (8, 8') pour recevoir les ergots (9, 9') et
en ce que le système de déverrouillage (12, 29, 34, 38, 40) présente des moyens pour tirer les ergots (9, 9') à l'encontre de la force du ressort (28), assez loin à l'intérieur de la semelle de chaussure pour que les ergots (9, 9') sortent des orifices (8, 8').

3. Fixation pour planche à neige avec chaussure pour planche à neige (1) selon la revendication 2, **caractérisées en ce** que les joues latérales (7', 7'') du deuxième élément de fixation (6) présentent des faces obliques (10) qui descendent en direction de l'étrier avant (4) et en ce que la chaussure pour planche à neige (1) est pourvue de rebords (11) qui sont disposés à distance des ergots (9, 9') de façon décalée en direction de la pointe de la chaussure et qui présentent une surface plane (33, 33') coopérant avec la face oblique (10) de sorte que la chaussure est forcément pressée vers l'avant dans la direction de l'étrier avant (4) lorsqu'on appuie le talon vers le bas.

4. Fixation pour planche à neige avec chaussure pour planche à neige (1) selon la revendication 1, **caractérisées en ce** que le deuxième élément de fixation (6) présente au moins un levier de verrouillage (52) fixé sur un arbre de pivotement (53) et repoussé par un ressort dans une position de verrouillage, en ce que le premier élément de fixation (2) est pourvu d'au moins un ergot (9) relié à cet élément de façon fixe et en ce que ledit au moins un levier de verrouillage (52) présente une face de verrouillage (55) qui entre en contact avec ledit au moins un ergot (9).

5. Fixation pour planche à neige avec chaussure pour planche à neige (1) selon la revendication 4, **caractérisées en ce que** ledit au moins un levier de verrouillage (52) présente une face oblique d'accès (56) qui est basculée par ledit au moins un ergot (9) dans une position d'ouverture en direction du premier élément de fixation (2) lorsque le deuxième élément de fixation (6) est appuyé vers le bas.

6. Fixation pour planche à neige avec chaussure pour planche à neige (1) selon les revendications 4 ou 5, **caractérisées en ce** que le deuxième élément de fixation (6) présente deux leviers de verrouillage (52, 52') qui débordent latéralement sur les deux faces extérieures de la semelle de chaussure et qui sont disposés chacun dans une encoche (48) placée de façon décalée vers l'intérieur par rapport à la face extérieure de la chaussure pour planche à neige (1), et en ce que les faces de ces encoches dirigées vers la pointe de la chaussure sont conformées selon des faces obliques (49) qui appuient forcément la chaussure (1) vers l'avant en direction de l'étrier avant (4) lorsqu'on appuie le talon vers le bas, ces faces obliques coopérant avec les ergots (9, 9') rapportés sur le premier élément de fixation (2).

7. Fixation pour planche à neige avec chaussure pour planche à neige (1) selon la revendication 2, **caractérisées en ce** que les joues latérales (7, 7') présentent, à leur extrémité écartée de la surface de la planche à neige, une dépression (17) pour guider les ergots (9, 9').

8. Fixation pour planche à neige avec chaussure pour planche à neige (1) selon l'une des revendications 2, 3 ou 7, **caractérisées en ce** que les joues latérales (7', 7'') présentent chacune, sur leurs côtés tournés l'un vers l'autre, une dépression oblique (21', 21''), qui part de l'extrémité libre des joues latérales (7', 7'') et aboutit à l'orifice (8).

9. Fixation pour planche à neige avec chaussure pour planche à neige (1) selon l'une des revendications 2 à 8, **caractérisées en ce** que les deux joues latérales (7', 7'') sont reliées entre elles par un élément de jonction (18) perpendiculaire aux joues latérales et en ce que la distance entre l'axe médian (24) des orifices (8) et cet élément de jonction (18) est supérieure à la distance entre l'axe médian (26) des ergots (9, 9') et le dessous de la semelle de la planche à neige.

10. Fixation pour planche à neige avec chaussure pour planche à neige (1) selon la revendication 9, **caractérisées en ce** que les joues latérales (7, 7') et l'élément de jonction (18) sont maintenus déplaçables parallèlement à la surface de la planche à neige sur un bloc de guidage (15) qui doit être vissé sur la planche à neige et sont immobilisés dans le sens perpendiculaire à la surface de la planche à neige par une aile (19, 19') en prise sur le bloc de guidage (15).

11. Fixation pour planche à neige avec chaussure pour planche à neige (1) selon l'une des revendications 1 à 3, **caractérisées en ce** que les deux ergots (9, 9') sont écartés l'un de l'autre par un ressort étrier (28) qui, vu de dessus, présente une forme en U.

12. Fixation pour planche à neige avec chaussure pour planche à neige (1) selon la revendication 11, **caractérisées en ce** que sur les deux ergots (9, 9') ou sur les extrémités du ressort étrier (28) relié à ces ergots de façon fixe, sont fixés des organes de traction (29, 29') qui tournent autour d'un montant (30) en sens inverses et qui sont reliés à l'organe d'actionnement (12) conçu comme câble, cet organe d'actionnement étant amené vers la face extérieure de la chaussure pour planche à neige à travers un orifice (32).

13. Fixation pour planche à neige avec chaussure pour planche à neige (1) selon les revendications 1 à 3, **caractérisées en ce** que les ergots (9, 9') sont écartés l'un de l'autre par un ressort en spirale (28) et en ce que le système de déverrouillage pour chaque ergot est constitué par un levier (34, 34') qui pivote autour d'un axe de rotation (35, 35'), les leviers (34, 34') s'appuyant sur une partie élargie (33, 33') aux extrémités intérieures des ergots et les leviers étant finalement reliés au câble (12).

14. Fixation pour planche à neige avec chaussure pour planche à neige (1) selon la revendication 13, **caractérisées en ce** que les leviers (34, 34') sont recourbés de façon convexe dans la zone proche des parties élargies (33, 33').

15. Fixation pour planche à neige avec chaussure pour planche à neige (1) selon l'une des revendications 1 à 3, **caractérisées en ce** que les deux ergots (9, 9') sont pressés vers l'extérieur par un ressort en spirale (28) et en ce que le système de verrouillage présente des leviers (34, 34') montés de façon orientable, qui présentent un trou oblong (37, 37') et qui sont chacun reliés aux ergots (9, 9') par un goujon qui est inséré dans le trou oblong perpendiculairement à l'axe longitudinal (26) des ergots (9, 9').

16. Fixation pour planche à neige avec chaussure pour planche à neige (1) selon l'une des revendications 1 à 3, **caractérisées en ce** que les ergots (9, 9') sont coudés à l'intérieur du deuxième élément de fixation (6) et en ce que les bras coudés (38, 38') en résultant sont reliés entre eux par un levier pivotant (40) qui est directement ou indirectement relié au câble (12).

17. Fixation pour planche à neige avec chaussure pour planche à neige (1) selon l'une des revendications 1 à 5, **caractérisées en ce** que les ergots (9, 9') sont disposés à l'intérieur du deuxième élément de fixation (6) de façon décalée et en se chevauchant et en ce qu'ils présentent dans ces parties qui se chevauchent (42) des orifices de passage (43) avec des rampes obliques d'accès (44) dans lesquelles est inséré un goujon (45) avec des faces d'accès contraires correspondantes (46, 47) et en ce que ce goujon (45) est relié au câble (12).

18. Fixation pour planche à neige avec chaussure pour planche à neige (1) selon l'une des revendications 1 à 3, 7 à 11, **caractérisées en ce** que les ergots (9, 9') sont reliés chacun par un levier articulé (60, 60') à une extrémité d'un levier pivotant (40), les deux leviers articulés (60, 60') étant montés de façon orientable aussi bien sur les ergots correspondants (9 et 9') que sur le levier pivotant (40), et en ce que l'organe de traction (12) est placé à une extrémité du levier pivotant (40) et essentiellement à angle droit par rapport à l'axe longitudinal de ce dernier.

19. Fixation pour planche à neige avec chaussure pour planche à neige (1) selon l'une des revendications 1 à 18, **caractérisées en ce** que l'organe d'actionnement (12) est dirigé vers le haut en direction de la tige de la chaussure, à l'intérieur de la chaussure pour planche à neige (1) entre un chausson intérieur et une coque de la chaussure pour planche à neige.

20. Fixation pour planche à neige avec chaussure pour planche à neige (1) selon l'une des revendications 1 à 19, **caractérisées en ce**
que l'organe d'actionnement (12) se prolonge au-dessus de la tige de la chaussure et de préférence jusqu'à hauteur de la cuisse du surfeur.

21. Fixation pour planche à neige avec chaussure pour planche à neige (1) selon l'une des revendications 1 à 19, **caractérisées en ce** que les ergots (9, 9') sont montés de façon élastique dans le deuxième élément de fixation (6) et en ce que le montage élastique est réalisé par une douille (68, 69) qui présente une partie en caoutchouc élastique (68).

22. Fixation pour planche à neige avec chaussure pour planche à neige (1) selon l'une des revendications 1 à 20, **caractérisées en ce** que le deuxième élément de fixation est placé au milieu de la chaussure entre son talon et sa pointe.

23. Fixation pour planche à neige avec chaussure pour planche à neige (1) selon l'une des revendications 1 et 21, **caractérisées en ce** que la fixation présente un étrier avant (4) mordant sur la partie frontale de la semelle de la planche à neige et en ce que le deuxième élément de fixation (6) est placé au niveau du talon de la chaussure pour planche à neige (1).

24. Planche à neige (S) avec fixation de planche à neige et chaussure pour planche à neige (1) selon la revendication 23, **caractérisées en ce** que des blocs d'accès (80, 81) en caoutchouc élastique sont disposés sur la planche à neige (S) dans la zone d'accès du talon et de la pointe de la chaussure pour planche à neige (1).

25. Planche à neige (S) avec fixation de planche à neige et chaussure pour planche à neige (1) selon l'une des revendications 1 à 19 et 23, **caractérisées en ce** qu'un bloc de support (82) en caoutchouc élastique est disposé entre la surface de la planche à neige et le premier élément de fixation (7) fixé sur la planche à neige (S).
